# EUROPÄISCHE PATENTSCHRIFT

(11) **EP 0 052 325 B1**
(45) Veröffentlichungstag und Bekanntmachung des Hinweises auf die Patenterteilung: **20.02.1985**
(21) Anmeldenummer: 81109583.5
(22) Anmeldetag: 10.11.1981
(51) Int. Cl.: A45D 20/10

(54) **Frisiergerät**
Hair-dressing apparatus
Appareil de coiffure

(30) Priorität: 18.11.1980 DE 3043470
(43) Veröffentlichungstag der Anmeldung: 26.05.1982
(73) Patentinhaber: Bauer, Rudolf, 70173 Stuttgart (DE)
(72) Erfinder: Bauer, Rudolf, 70173 Stuttgart (DE)
(74) Vertreter: Dreiss, Uwe, Prof. Dr. jur. Dipl.-Ing. M.Sc.

## Beschreibung

Die Erfindung betrifft ein Frisiergerät mit einer Heißluftdüse und einem mit Öffnungen versehenen Hohlkörper, der mit einer Luftabsaugeinrichtung in Verbindung steht.

Ein derartiges Frisiergerät ist bekannt (DE-AS 27 54 304). Dabei ist ein Fön vorgesehen, wobei wahlweise entweder dessen Druckseite oder dessen Saugseite über einen flexiblen Schlauch mit einer Bürste verbunden werden kann, die als mit Öffnungen versehener Hohlkörper ausgebildet ist. Mit der einen Hand nimmt der Friseur das Haar auf, während er in der anderen Hand den Fön hält. Nachteilig daran ist diese beidseitige Handhabung. Ferner ist bei dem bekannten Gerät - bei Anschluß der Bürste an die Saugseite des Föns, so daß das obengenannte Gerät entsteht - nachteilig, daß zwischen Fön und Bürste ein Luftkreislauf entsteht, der schnell mit Feuchtigkeit gesättigt wird, so daß keine wirksame Trocknung mehr erfolgt.

Der Erfindung liegt die Aufgabe zugrunde, ein Frisiergerät der eingangs genannten Art zu schaffen, das mit nur einer Hand gehandhabt werden kann, und das gleichzeitig zum Aufrollen, Formen, Entfeuchten und Trocknen der Haare geeignet ist. Dabei soll die Trocknung schneller erfolgen als bei den bekannten Geräten und auch ferner eine größere Vielzahl von Frisuren möglich sein.

Diese Aufgabe wird gemäß der Erfindung dadurch gelöst, daß zum Aufrollen, Formen, Entfeuchten und Trocknen der Haare der Hohlkörper durch einen drehangetriebenen Haaraufrollzylinder (2) mit einer zum Anliegen der Haare (7) bestimmten glatten Oberfläche gebildet wird und das Gerät einen U-förmigen Aufbau hat, wobei der Haaraufrollzylinder (2) den einen Schenkel der U-Form und die Heißluftdüse (3) den anderen Schenkel der U-Form bilden derart, daß die Heißluftdüse (3) in einem bestimmten Abstand auf die Oberfläche des Haaraufrollzylinders (2) gerichtet und ferner derart schwenkbar ist, daß sie das am Haaraufrollzylinder (2) aufgewickelte Haar in Drehrichtung tangential anströmt.

Kommt das Haar mit dem mit Schlitzen versehenen Haaraufrollzylinder, der mit der Luftabsaugeeinrichtung in Verbindung steht, in Berührung, so legt sich das Haar an die glatte Oberfläche an. Durch die Saugwirkung der rotierenden Schlitze wird das Haar aufgenommen und in aufgerollter Form gehalten, wobei die glatte Oberfläche des Haaraufrollzylinders innen an den aufgerollten Haaren entlanggleitet. In dieser Stellung wird die Heißluft senkrecht zur Achse des Zylinders, jedoch in Drehrichtung tangential zum aufgewickelten Haar, auf dieses geblasen. Es strömt durch das Haar hindurch und wird von der Innenseite abgesaugt. Dies erfolgt ohne eine Zersättigung der Luft mit Feuchtigkeit führendem Kreislauf. Durch das tangentiale Anströmen des Haares in Drehrichtung des Haaraufrollzylinders, d. h. - auf das Haar bezogen - von der Haarwurzel zur Haarspitze, erhält das Haar einen ganz besonderen Glanz, weil dann die auf der Haaroberfläche vorhandenen Schuppen zum engen Anliegen gebracht werden. Das Gerät ergibt eine außerordentlich schnelle Formung, Entfeuchtung und Trocknung der Haare, wobei durch die Möglichkeit der einhändigen Bedienung, wobei die andere Hand des Friseurs für zusätzliche Arbeiten mit einem Kamm oder einer Bürste frei bleibt, auch neue Möglichkeiten der Formgebung. Durch den vom Gerät durch den U-förmigen Aufbau vorgegebenen Abstand zwischen Heißluftdüse und Haaraufrollzylinder wird vermieden, daß man mit der Heißluftdüse zu nahe an das Haar herankommt und es dadurch schädigt. Es ergibt sich also gleichzeitig eine schonendere Haarbehandlung und schnellere Trocknung.

Von einem Gerät gemäß der US-PS 3 894 547 unterscheidet sich ein Gerät gemäß der Erfindung dadurch, daß bei diesem Gerät der Haaraufrollzylinder nicht mit einer Luftabsaugeeinrichtung verbunden ist. Es kommt also nicht zu einem Anliegen der Haare an der Außenseite des Haaraufrollzylinders infolge des durch die Luftabsaugeeinrichtung bewirkten Sogs an den Schlitzen. Die Schlitze sind vielmehr vorgesehen, um darin eine radiale Hin- und Herbewegung von Kämmen während der Drehung der Haaraufrollzylinder zu ermöglichen, so daß das Haar durch die Kämme mechanisch erfaßt wird. In ihrer Endstellung stehen die Kämme jeweils über die Oberfläche des Haaraufrollzylinders hervor, so daß dieser nicht als « glatt angesprochen werden kann. Außerdem ist die Heißluftdüse nicht derart schwenkbar angeordnet, daß das auf dem Haaraufrollzylinder aufgewickelte Haar tangential angeströmt werden kann.

Das DE-G 7719754 zeigt ein kreiszylindrisches mit Schlitzen versehenes Ansaugrohr 12, auf das ein Doppelkamm mit Zinken aufgesteckt ist. Dieses Ansaugrohr steht mit der Saugseite des Föns in Verbindung, der druckseitig die Heißluft parallel zur Längsachse des Ansaugrohres abgibt ; dabei wird angestrebt, daß zumindest teilweise ein gewisser Luftkreislauf erreicht werden soll. Dieses Gerät muß jedoch von Hand gedreht werden, da das Ansaugrohr mit dem Kamm stationär angeordnet ist. Bei dieser Führung erscheint es auch aufgrund der Strömungswege und -querschnitte wahrscheinlich, daß die parallel zur Achse des Ansaugrohrs vom Fön abgestrahlte Heißluft nur zu einem äußerst geringen Teil wieder angesaugt wird. Dieses Gerät gibt auch in Verbindung mit der obengenannten US-PS 3 894 546 keine Anregung, den Hohlkörper mit glatter Oberfläche drehangetrieben zum Aufrollen der Haare auszubilden und dabei gleichzeitig Haaraufrollzylinder und Heißluftdüse zueinander in Form der Schenkel einer U-Form anzuordnen.

Bei der US-PS 3 213 860 ist zwar ein drehbarer, mit Schlitzen versehener Haaraufrollzylinder vorgesehen. Es handelt sich dabei jedoch um ein Haaraufwickelgerät, bei dem die Haarspitzen durch Sog in die Schlitze eingezogen und auf einen Wickel aufgewickelt werden, der danach von dem Gerät gelöst am Kopf zur weiteren Haarbehandlung verbleibt. Ähnlich verhält es sich bei einem Gerät nach der FR-PS 2 320 711, bei dem die Haarsträhne zum Zweck der Trocknung beispielsweise in eine spiralförmige Kammer eingezogen wird. Bei der DE-OS 28 50 515 ist ein Lockenstab mit einem den Heißluftstrom auf den Wickelkörper konzentrierenden Luftleitkörper vorgesehen, wobei entweder der Luftleitkörper oder der Wickelkörper axial verschiebbar sind. Ähnlich verhält es sich bei der US-PS 3 901 249, bei der gegenüber einer im Abstand verstellbaren Heißluftdüse eine Bürste durch einen Betätigungshebel von Hand verstellbar ist.

Die Erfindung umfaßt außer der dargestellten Lösung noch mehrere vorteilhafte Weiterbildungen. Dabei ist vorzugsweise der Haaraufrollzylinder in dem Frisiergerät steckbar, so daß verschiedene Haaraufrollzylinder mit verschiedenen Maßen und verschiedenen Eigenschaften eingesetzt werden können. Eine Weiterbildung sieht vor, daß der Antrieb des Haaraufrollzylinders über eine Rutschkupplung (Reibschluß zwischen den den Antrieb bildenden Rädern) erfolgt, die so eingestellt wird, daß auf das Haar kein unangenehmer oder unerwünschter Zug ausgeübt wird. Diese Rutschkupplung kann über einen Betätigungshebel am Handgriff betätigt werden. Durch veränderbaren Druck kann der Antrieb des Haaraufrollzylinders von 0 bis auf einen bestimmten Wert geregelt werden. Auf der glatten Oberfläche des Haaraufrollzylinders, die z. B. durch Polieren besonders geglättet werden kann, sind vorzugsweise auch einige Stifte zur Orientierung der Haare vorgesehen.

Der Fön, der die Heißluftversorgung der Heißluftdüse bereitstellt, ist antriebsmäßig und hinsichtlich seiner Luftversorgung von der Luftabsaugeinrichtung, die mit dem Haaraufrollzylinder verbunden ist, unabhängig. Vorzugsweise bläst der Fön die Heißluft achsparallel zum Haaraufrollzylinder ab, wobei die Heißluft dann eine Umlenkung auf die Oberfläche des Haaraufrollzylinders hin erfährt.

Eine weitere vorteilhafte Weiterbildung der Erfindung sieht vor, daß entsprechend den zwei möglichen Drehrichtungen des Haaraufrollzylinders auch zwei verschiedene Stellungen der Heißluftdüse möglich sind, um jeweils entsprechend der Drehrichtung die tangentiale Anströmung des Haares in Drehrichtung zu ermöglichen. Vorzugsweise ist die elektrische Kopplung derart gegeben, daß mit Verschwenkung der Heißluftdüse gleichzeitig die Drehrichtung des Haaraufrollzylinders umgekehrt wird.

Weitere Einzelheiten der Erfindung und ihrer vorteilhaften Weiterbildungen ergeben sich aus der im folgenden gegebenen Beschreibung eines Ausführungsbeispiels, die auf die beigefügten Zeichnungen Bezug nimmt. Es stellen dar:
Figur 1 eine schematische Darstellung der Handhabung eines Ausführungsbeispiels ;
Figur 2 eine perspektivische Darstellung des Ausführungsbeispiels (ohne Luftabsaugvorrichtung) ;
Figur 3 einen Schnitt durch das Ausführungsbeispiel ;
Figur 4 eine Ansicht des Ausführungsbeispiels in Richtung der Pfeile IV-IV in Fig. 3 ;
Figur 5 einen Schnitt entlang der Linie V-V in Figur 3 ;
Figur 6a und 6b eine Draufsicht bzw. Seitenansicht eines Schaltringes 49, wie er bei dem Ausführungsbeispiel Verwendung findet;
Figur 7a und 7b eine Draufsicht bzw. Seitenansicht eines Kontaktringes 51, wie er bei dem Ausführungsbeispiel Verwendung findet ;
Figur 8 eine schematische Darstellung der Anströmung einer Haarsträhne 7, die auf einen Haaraufrollzylinder 2 aufgewickelt ist ;
Figur 9 eine Modifikation des beim Ausführungsbeispiel verwendbaren Haaraufrollzylinders 2.

Das Frisiergerät weist, wie aus Fig. 1 zu ersehen, ein Gehäuse 1, einen drehangetriebenen Haaraufrollzylinder 2 und eine Heißluftdüse 3 auf. Der Haaraufrollzylinder 2 hat Luftansaugschlitze 4 und steht über einen Schlauch 5 mit einer Luftabsaugeinrichtung 6 in Verbindung. Diese ist ähnlich aufgebaut wie die Luftabsaugeinrichtung eines Staubsaugers, wird also im wesentlichen durch ein entsprechend starkes Gebläse gebildet.

Bei Ausbildung des Gerätes als kompaktes Heimgerät zur Selbstbedienung beim Hausgebrauch kann man die Luftabsaugvorrichtung am Gehäuse, z. B. am hinteren Ende, anbringen.

Durch den an den Luftansaugschlitzen 4 des Haaraufrollzylinders 2 bestehenden Unterdruck haftet Haar bzw. eine Haarsträhne 7 an der Oberfläche des sich drehenden Haaraufrollzylinders und wird aufgenommen bzw. aufgewickelt. Gleichzeitig erfolgt von der Heißluftdüse 3 her eine Anströmung des aufgewickelten Haares mit heißer Luft. Dadurch entsteht gleichzeitig eine Trocknung und gute Formung der Haarsträhne 7.

Der konstruktive Aufbau ergibt sich im einzelnen aus den Figuren 3 und 4. Wie dort ersichtlich, ist der mit den Luftansaugschlitzen 4 versehene Haaraufrollzylinder 2 an seiner Stirnseite geschlossen. Die Oberfläche ist glatt poliert, so daß das Haar, wenn es einmal aufgerollt ist, auf der Oberfläche des Haaraufrollzylinders gleitet. Auf der in Fig. 3 rechten Seite ist der Haaraufrollzylinder 2 mit einem Konus bzw. kegelstumpfförmigen Ansatzrohrstück 8 versehen, das nach rechts hin offen ist. Mit dem Konus 8 steckt der Haaraufrollzylinder 2 in einer entsprechend kegelig ausgebildeten Aufnahmeöffnung 9 einer Hohlwelle 10. Diese ist mit Hilfe einer Buchse 11, einer Anlaufscheibe 12, einer weiteren Buchse 13, eines Sicherungsrings 14 und eines Dichtungsrings 15 drehbar in dem Haltegriff 16, der Teil des Gehäuses 1 ist, gelagert. Das rechte Ende der Hohlwelle 10 geht über in eine im Gehäuse 1 vorgesehene Hohlleitung 17, an die mit Hilfe einer Kupptungsmanschette 18 der Schlauch 5 angekuppelt ist. Ein am Schlauch 5 wirksamer, von der Luftabsaugeinrichtung 6 erzeugter Unterdruck wird somit von innen her an den Luftansaugschlitzen 4 wirksam.

Der Drehantrieb der Hohlwelle 10 erfolgt durch einen Gleichstrommotor 19. Bestandteil des Gleichstrommotors 19 ist seine Abtriebswelle 20. Diese ist mit Hilfe eines Stiftes 21 in Drehrichtung mit der Muffe 22 gekoppelt. Die Muffe 22 steht über eine Metallbalgkupplung 23 mit einer weiteren Muffe 24 in Verbindung. Diese weitere Muffe 24 ist auf die Welle 25 aufgeschrumpft, so daß sich in Drehrichtung eine feste Verbindung von Abtriebswelle 20 und Welle 25 ergibt. Diese Welle 25 ist mit Hilfe von zwei Kugellagern in dem Betätigungshebel 26 gelagert. Ferner ist die Welle 25 fest mit einem Antriebsrad 27 verbunden. In der in Fig. 3 gezeigten Stellung des Betätigungshebels 26 steht das Antriebsrad 27 in Eingriff mit dem Reibrad 28. Dieses Reibrad 28 ist mit der Hohlwelle 10 mit Hilfe eines Keils 29 verkeilt und mit einem Reibbelag 30 versehen. Zwischen dem bereits erwähnten Sicherungsring 14 und dem Reibrad 28 sind noch eine Distanzhülse 31, eine Feder 32 und eine Andrückscheibe 33 vorgesehen.

Wie aus Fig. 5 zu ersehen, ist der Betätigungshebel 26 im Haltegriff 16 im Bereich der Metallbalgkupplung 23 mit Hilfe von zwei Drehstiften 34 drehbar gelagert. Zwischen einem Vorsprung im Betätigungshebel 26 und einem entsprechenden Vorsprung im Haltegriff 16 ist eine Feder 35 angeordnet, die den Betätigungshebel 26 in die strichpunktierte Lage 26' drückt. Er kann also von Pos. 26' in die in durchgehenden Linien eingezeichnete Stellung gedrückt werden. Die dabei erfolgende Schwenkbewegung wird von der durch Muffe 24, Welle 25 und Antriebsrad 27 gebildeten Einheit mitgemacht, da die Verbindung dieser Einheit mit der Muffe 22 durch die Metallbalgkupplung 23 beweglich gestaltet ist. In Stellung 26' steht das Antriebsrad 27 nicht in Verbindung mit dem Reibrad 28, so daß kein Antrieb der Hohlwelle 10 erfolgt. Hingegen steht in der in durchgezeichneten Linien eingezeichneten Position des Betätigungshebels 26 das Antriebsrad 27 in Verbindung mit dem Reibrad 28, so daß die Hohlwelle 10 angetrieben wird. Bei der Benutzung des Geräts umgreift der Friseur den Haltegriff 16 mit einer Hand und drückt mit den Fingern auf den Betätigungshebel 26. Je nachdem, ob und wie stark dieser Druck erfolgt, besteht zwischen Antriebsrad 27 und Reibrad 28 ein mehr oder weniger starker Reibschluß. Diese Verbindung ist also eine Rutschkupplung ; d. h. je nachdem, ob und wie stark der Reibschluß ist, erfolgt mit mehr oder weniger Schlupf die Mitnahme des Reibrads 28 durch das Antriebsrad 27 und entsprechend ein mehr oder weniger schneller Antrieb der Hohlwelle 10 und mit ihr des Haaraufrollzylinders 2.

Es ist klar, daß dem Fachmann auch verschiedene-alternative Möglichkeiten der Realisierung einer Rutschkupplung zur Verfügung stehen. Die hier gezeigte Antriebseinheit ist lediglich beispielhaft zu verstehen.

Im Oberteil 36 des Gehäuses 1 ist ein Fön 37 mit entsprechenden Luftaufheizeinrichtungen (nicht gezeigt) vorgesehen, durch den Luft von einem Gebläse 38 her geblasen wird. Das Ansaugen der Luft erfolgt durch Ansaugschlitze 58, die im Gehäuse vorgesehen sind. Die Stromversorgung des Motors 39 erfolgt, wie auch die Stromversorgung des Motors 19, über das Kabel 40.

Aus dem Fön 37 tritt die Luft in Richtung der Pfeile 41 aus und in die Heißluftdüse 3 ein. In dieser ist ein Umlenkgitter 42 vorgesehen. Dieses wird durch mehrere Umlenkbleche 43 gebildet, die an einem Halter 44 befestigt sind. Die Umlenkung erfolgt derart, daß die vom Fön 37 abgegebene Heißluft aus der Heißluftdüse 3 in Richtung der Pfeile 45 austritt.

Die Heißluftdüse 3 ist an dem Oberteil 36 des Gehäuses mit Hilfe eines Verbindungsringes 46 schwenkbar befestigt. Dabei ist der Verbindungsring mit zwei Wülsten 47 bzw. 48 versehen, die hinter entsprechende Schultern im Oberteil 37 bzw. des die Düse bildenden Bauteils greifen. Um ein Einschnappen der Wülste hinter die Schultern zu ermöglichen, kann der Verbindungsring 47 an einer Stelle seines Umfangs in Längsrichtung geschlitzt sein.

Es ist nun ferner vorgesehen, daß mit Verschwenken der Heißluftdüse 3 gleichzeitig eine Umschaltung der Drehrichtung des Elektromotors 19 stattfindet. Dies kann wie folgt realisiert werden : Der Verbindungsring 46 ist so ausgebildet, daß er nur gegenüber der Heißluftdüse 3, nicht jedoch gegenüber dem Gehäuseoberteil 36 drehbar ist. Das kann beispielsweise dadurch erreicht werden, daß irgend eine entlang des Umfangs des Wulstes 48 vorgesehene Nase (nicht gezeigt) in eine entsprechende Ausnehmung am Gehäuseoberteil 36 einrastet.

Ferner ist in den Verbindungsring 46 ein Schaltring 49 eingepreßt, wie er im einzelnen in Fig. 6a und Fig. 6b dargestellt ist. Dieser Schaltring ist entlang seines Umfangs mit zwei einander diagonal gegenüberliegenden Schaltkontakten 50 versehen. Gleichzeitig ist der in den Fig. 7a und 7b gezeigte Kontaktring 51 in die Heißluftdüse 3 eingepreßt. Diese ist in Fig. 7a und b dargestellt und weist eine Kontaktbahn 52 bzw. 54 auf. Sind nun einerseits die Kontaktbahn 52 und andererseits die beiden Kontaktstifte 53 und 54 mit den Anschlüssen einer Spannungsquelle verbunden, so liegt diese Spannung in den beiden mit I und 11 bezeichneten Drehstellungen mit verschiedener Polarität an den Kontakten 50 an. Mit den Kontakten 50 ist dann der Antriebsmotor 19 verbunden. Insofern hängt die Drehrichtung des Motors 19 von der Stellung der Heißluftdüse 3 gegenüber dem Gehäuseoberteil ab. Es ist dann ferner vorgesehen, daß die Drehstellung der Heißluftdüse 3 am Gehäuseoberteil jeweils begrenzt ist. Die entsprechenden Anschläge sind jedoch in Fig. 3 der Einfachheit halber nicht mit aufgenommen.

Die beiden Schwenkstellungen I und 11 der Heißluftdüse 3 sind auch in Fig. 4 in Bezug auf den Haaraufrollzylinder 2 eingezeichnet. Dabei sind diese beiden Schwenkstellungen den durch sie eingeschalteten Drehrichtungen des Haaraufrollzylinders 2 so zugeordnet, daß das auf dem Haaraufrollzylinder aufgewickelte Haar von der Heißluftdüse 3 her tangential angeblasen wird, und zwar in Richtung zur Haarspitze hin. Das kommt in Fig. 4 dadurch zum Ausdruck, daß die Position I und der die zugeordnete Drehrichtung anzeigende Pfeil in durchgezogenen Linien, die Position 11 und der die zugeordnete Drehrichtung anzeigende Pfeil in strichpunktierten Linien eingezeichnet sind.

Am Gehäuseoberteil 36 ist ferner ein Schalter 55 vorgesehen, der zum Einschalten bzw. Ausschalten der Motoren 39 und 19 dient. Der Verlauf der elektrischen Leitungen ist im einzelnen nicht eingezeichnet ; das ist jedoch für den Fachmann offensichtlich, wie dies zu geschehen ha': so daß darauf im vorliegenden Zusammenhang verzichtet werden kann.

Figur 8 dient zur grundsätzlichen Erläuterung der Funktionsweise. Es zeigt, wie eine Haarsträhne 7 im Gegenuhrzeigersinn, entsprechend der Drehrichtung des Haaraufrollzylinders 2, von diesem aufgewickelt wird. Daß an der Haarsträhne kein übermäßiger Zug entsteht, wird, wie schon dargestellt, durch zwei Maßnahmen gewährleistet :
(a) die Oberfläche des Haaraufrollzylinders 2 ist hochpoliert. Dadurch kann die Haarsträhne auf dem sich drehenden Haaraufrollzylinder 2 gleiten, wenn sie einmal aufgewickelt ist. Der Zug, der dabei an der Haarsträhne durch Reibung mit dem sich drehenden Haaraufrollzylinder 2 entsteht, ist relativ schwach und wird nicht unangenehm empfunden ;
(b) die Rutschkupplung zwischen Antriebsrad 27 und Reibrad 28 kann so eingestellt werden, daß wenn der Zug am Haar einen bestimmten Wert überschreitet, das Antriebsrad 27 auf dem Reibrad 28 rutscht und kein Antrieb mehr stattfindet. Im übrigen hängt das auch davon ab, wie stark die Bedienungsperson den Betätigungshebel 26 andrückt.

Bei Beginn des Aufwickelns einer Haarsträhne 7 wird diese in Richtung der Umdrehung des Haaraufrollzylinders 2 dadurch mitgenommen, daß die einzelnen Haare durch den Unterdruck an den Luftansaugschlitzen 4 zum Anlegen gebracht werden. Sie werden dann mitgenommen und entlang des Umfangs dadurch aufgewickelt, daß sich diese Schlitze 4, an denen der Unterdruck wirksam wird, drehen. Es handelt sich bei den Schlitzen 4 also praktisch um sich drehende Unterdruckquellen entlang einer zylindrischen Fläche, die für das Aufnehmen, Aufwickeln und Halten des Haares sorgen.

Von besonderer Wichtigkeit ist, daß das Haar in dieser Position sowohl einerseits durch den Heißluftstrom von der Heißluftdüse 3 her erhitzt und damit getrocknet wird, daß aber gleichzeitig diese Heißluft, die bei Kontakt mit dem Haar Feuchtigkeit aufnimmt, in das Innere des Zylinders abgeführt wird. Das heißt : anders als bei normal von einem heißen Luftstrom angeströmten Haar, bei dem zunächst an der Oberfläche eine gewisse Trocknung stattfindet, die Feuchtigkeit sich dann aber in einer tieferen Haarlage wieder niederschlägt, erfolgt bei der Erfindung der Abtransport der heißen Luft, nachdem sie die Feuchtigkeit aufgenommen hat. Die Trocknung erfolgt also doppelt durch Anblasen des Haares mit Heißluft und durch Absaugen der Feuchtigkeit enthaltenden Luft. Daher benötigt man zum Trocknen sehr viel weniger Zeit, als beim Trocknen durch einen Fön.

Die Anströmung der aufgewickelten Haarsträhne 7 :
(a) tangential,
(b) in Richtung von der Haarwurzel zur Haarspitze, wobei
(c) das Haar auf dem Haaraufrollzylinder 2 in der gewünschten Form gehalten wird, eröffnet eine optimale Formgebung. Es hat sich herausgestellt, daß diese Formgebung besonders dauerhaft ist, wenn nicht nur die Trocknung sondern auch die Abkühlung des Haares in der gewünschten Form erfolgt. Auch das kann mit dem vorliegenden Frisiergerät erreicht werden. Zu diesem Zweck ist es lediglich notwendig, die Heizung des Föns kurz auszuschalten. Das kann durch entsprechende Umschalter, die der Einfachheit halber nicht dargestellt sind, ohne weiteres von einem Fachmann vorgesehen werden.

Man kann auch im Abluftkanal, d. h., im Weg der abgesaugten Luft einen Feuchtigkeitsfühler (nicht gezeigt) anordnen, der zu einer selbsttätigen Abschaltung der Heizung des Föns führt. Sobald die Feuchtigkeit der Abluft einen bestimmten Wert unterschreitet und damit anzeigt, daß das Haar trocken ist.

Schließlich ist bei der Anwendung des neuen Frisiergerätes wichtig, daß durch die Art und Weise des Aufwickelns der Haarsträhne auf den Haaraufrollzylinder 2 gewährleistet ist, daß auch die Spitzen während des gesamten Trocknungsvorgangs in der gewünschten Richtung liegen.

Gegenüber der herkömmlichen Art und Weise des Frisierens durch Aufwickeln einer Strähne auf einen Kamm oder eine Bürste und anschließenden Fönen hat das Frisiergerät noch den Vorteil, daß stets ein durch die konstruktive Ausbildung des Gerätes vorgegebener Abstand zwischen Heißluftdüse und Haar gegeben sit, der verhindert, daß die Bedienungsperson zu Zwecken der Zeitersparnis mit dem Fön zu nahe an das Haar herangeht und die Oberfläche zu stark erhitzt.

Figur 9 zeigt einen Haaraufrollzylinder 56, der eine Modifikation des Haaraufrollzylinders 2 darstellt. Er unterscheidet sich von letzterem dadurch, daß entlang des Umfangs mehrere Reihen von Stiften 57 vorgesehen sind. Sie dienen dazu, beim Aufwickeln von Haarsträhnen bzw. Haaren dafür zu sorgen, daß diese auch beim Rutschen auf dem Haaraufrollzylinder ihre Position entlang des Umfangs desselben senkrecht zur Achse beibehalten und sich nicht schräg legen.

Schließlich zeigt Fig. 9, daß man für ein bestimmtes Frisiergerät der hier beschriebenen Art mehrere verschiedene Haaraufrollzylinder vorsehen kann, die sich durch Größe, Anzahl und Abmessungen <. der Luftansaugschlitze, durch Länge, durch Umfang, durch verschiedene Oberflächenbeschaffenheit usw. unterscheiden. Sie alle können in die Aufnahmeöffnung 9 eingesteckt werden, sofern die Ansatzrohrstücke 8 die gleichen Abmessungen haben. Man kann dann einen Satz von Haaraufrollzylindern vorsehen, der den verschiedensten Frisieraufgaben gerecht wird.

## Patentansprüche

1. Frisiergerät mit einer Heißluftdüse und einem mit Öffnungen versehenen Hohlkörper, der mit einer Luftabsaugeinrichtung in Verbindung steht, dadurch gekennzeichnet, daß zum Aufrollen, Formen, Entfeuchten und Trocknen der Haare der Hohlkörper durch einen drehangetriebenen Haaraufrollzylinder (2) mit einer zum Anliegen der Haare (7) bestimmten glatten Oberfläche gebildet wird und das Gerät einen U-förmigen Aufbau hat, wobei der Haaraufrollzylinder (2) den einen Schenkel der U-Form und die Heißluftdüse (3) den anderen Schenkel der U-Form bilden derart, daß die Heißluftdüse (3) in einem bestimmten Abstand auf die Oberfläche des Haaraufrollzylinders (2) gerichtet und ferner derart schwenkbar ist, daß sie das am Haaraufrollzylinder (2) aufgewickelte Haar in Drehrichtung tangential anströmt.

2. Frisiergerät nach Anspruch 1, dadurch gekennzeichnet, daß die Öffnungen im Haaraufrollzylinder (2) als achsparallele Luftansaugschlitze (4) ausgebildet sind.

3. Frisiergerät nach Anspruch 1, dadurch gekennzeichnet, daß der Haaraufrollzylinder (2) mit einem kegelstumpfförmigen Ansatz (8) versehen ist, der in die Aufnahmeöffnung (9) einer drehangetriebenen Hohlwelle (10) einsetzbar und die Luftabsaugvorrichtung (6) über die Hohlwelle (10) mit dem Innenraum des Haaraufrollzylinders (2) in Verbindung steht.

4. Frisiergerät nach Anspruch 1, dadurch gekennzeichnet, daß der Antrieb des Haaraufrollzylinders (2) über den Reibschluß eines von einem Elektromotor (19) angetriebenen Antriebsrades (27) mit einem weiteren Rad (28) erfolgt, das mit dem Haaraufrollzylinder (2) gekoppelt ist.

5. Frisiergerät nach Anspruch 4, dadurch gekennzeichnet, daß der Druck, mit dem das Antriebsrad (27) auf das weitere Rad (28) einwirkt, durch einen Betätigungshebel (26) bestimmbar ist.

6. Frisiergerät nach Anspruch 1 oder einem der folgenden, dadurch gekennzeichnet, daß auf der Oberfläche des Haaraufrollzylinders (56) zur Orientierung der Haare (7) Stifte (6) angeordnet sind.

7. Frisiergerät nach Anspruch 1, dadurch gekennzeichnet, daß die Zufuhr von Heißluft zur Heißluftdüse (3) von einem im Frisiergerät angeordneten Fön (37) her erfolgt, dessen Versorgung mit Frischluft von dem Luftabsauggerät (6) unabhängig ist.

8. Frisiergerät nach Anspruch 7, dadurch gekennzeichnet, daß die Heißluft (41) vom Fön (37) parallel zur Drehachse des Haaraufrollzylinders (2) abgegeben und durch Umlenkbleche senkrecht auf die Oberfläche des Haaraufrollzylinders umgelenkt wird.

9. Frisiergerät nach Anspruch 8, dadurch gekennzeichnet, daß die Heißluftdüse (3) zwischen zwei Stellungen (I, 11) schwenkbar ist, und daß sich in der ersten Stellung (I) eine tangentiale Anströmung des Haares (7) von der Haarwurzel zur Haarspitze bei Drehung des Haaraufrollzylinders in der einen Drehrichtung und in der zweiten Stellung (11) eine tangentiale Anströmung des Haares (7) von der Haarwurzel zur Haarspitze in der anderen Drehrichtung ergibt.

10. Frisiergerät nach Anspruch 9, dadurch gekennzeichnet, daß in den genannten Stellungen (I, II) elektrische Kontaktelemente (50, 51) derart miteinander in Verbindung stehen, daß über sie der Antriebsmotor (19) für den Haaraufrollzylinder (2) in der jeweils zugeordneten Drehrichtung gedreht wird.

## Claims

1. Hair styling device with a hot air nozzle and with a hollow body provided with openings, said hollow body being connected to air suction means, characterized in that for curling, forming, dehumindizing and drying of the hairs the hollow body is formed by a rotation-driven hair curling cylinder (2) with a smooth surface, against which the hairs (7) lean, and in that the device as a U-shaped construction, whereby the hair curling cylinder (2) formes the one leg of the U-form the hot air nozzle (3) is directed to the surface of the hair curling cylinder (2) in a predetermined distance and can be tilted in such a manner that it blows the air tangentially to the hair, which is wound on the hair curling cylinder (2) in the direction of rotation.

2. Hair styling device in accordance to claim 1, characterized in that the openings in the hair curling cylinder (2) are made in the form of air suction slots (4) extending parallel to the axis.

3. Hair styling device in accordance to claim 1, characterized in that the hair curling cylinder (2) is provided with a frustro-conical extension (8), which is insertable into the receiving opening (9) of a rotation-driven hollow shaft (10), and in that the air suction means (6) is connected with the interior space of the hair curling cylinder (2) through the hollow shaft (10).

4. Hair styling device in accordance to claim 1, characterized in that the driving-means for the hair curling cylinder (2) is made -by means of a frictional contact of a driving wheel (27), driven by an electrical motor (19), with a further wheel (28), which is coupled to the hair curling cylinder (2).

5. Hair styling device in accordance to claim 4, characterized in that the pressure, with which the driving wheel (27) engages the further wheel (28), is controllable by an operating lever (26).

6. Hair styling device in accordance to claim 1 or one of the following, characterized in that there are provided on the surface of the hair curling cylinder (56) pins (6) for orienting the hairs (7).

7. Hair styling device in accordance to claim 1, characterized in that the supply of hot air to the hot air nozzle (3) is made by a blower (37), the supply of which with fresh air is independent of the air suction means (6).

8. Hair styling device in accordance to claim 7, characterized in that the hot air (41) is discharged by the blower (37) parallel to the axis of rotation of the hair curling cylinder (2) and is deflected rectangularly by the deflecting baffles to the surface of the hair curling cylinder.

9. Hair styling device in accordance to claim 8, characterized in that the hot air nozzle (2) is tiltable between two positions (I, II), such that upon rotation of the hair curling cylinder in the first direction of rotation the hair is hit by the air flow tangentially from the hair root to the hair tip, and in the second position a tangential flow of the hot air to the hair from the hair root to the hair tip is effected, when the hair curling cylinder rotates in the opposite direction of rotation.

10. Hair styling device in accordance to claim 9, characterized that in the said positions (I, II) electrical contact elements (50, 51) are connected to each other in such in manner that they control the driving motor (19) for the hair curling cylinder (2) in the respective direction of rotation.

## Revendications

1. Appareil de coiffage avec une buse à air chaud et un corps creux muni d'orifices, qui est en liaison avec un dispositif d'aspiration d'air, appareil caractérisé en ce que, pour enrouler, mettre en forme, déshumidifier et sécher les cheveux, le corps creux est constitué par un cylindre enrouleur de cheveux (2) avec une surface lisse déterminée permettant l'adhérence des cheveux (7) et que l'appareil est conçu sous forme de U dans lequel le cylindre enrouleur (2) représente un bras du U et la buse à air chaud (3) l'autre bras de telle sorte que la buse à air chaud (3) soit dirigée vers la surface du cylindre enrouleur (3) à une distance déterminée et en outre qu'elle soit pivotable, de façon que l'air chaud arrive sur les cheveux enroulés sur le cylindre (2) tangentiellement dans le sens de la rotation.

2. Appareil selon la revendication 1, caractérisé en ce que les orifices du cylindre (2) sont des fentes d'aspiration d'air (4) parallèles à l'axe.

3. Appareil selon la revendication 1, caractérisé en ce que le cylindre enrouleur (2) est muni d'un embout (8) tronconique qui peut être introduit dans l'orifice de réception (9) d'un axe creux (10) entraîné en rotation, et que le dispositif d'aspiration d'air (6) est en liaison avec l'intérieur du cylindre (2) à travers l'axe creux (10).

4. Appareil selon la revendication 1, caractérisé en ce que l'entraînement du cylindre (2) s'effectue par le contact de friction d'une roue d'entraînement (27) entraînée par un moteur électrique (19), avec une autre roue (28) qui est accouplée au cylindre enrouleur (2).

5. Appareil selon la revendication 4, caractérisé en ce que la pression exercée par la roue d'entraînement (27) sur l'autre roue (28) est réglable à l'aide d'un levier de commande (26).

6. Appareil selon l'une quelconque des revendications 1 à 5, caractérisé en ce que la surface du cylindre enrouleur (56) comporte des pointes (6) destinées à orienter les cheveux (7).

7. Appareil selon la revendication 1, caractérisé en ce que l'amenée d'air chaud à la buse (3) s'effectue à l'aide d'un sèche-cheveux (37) incorporé à l'appareil, dont l'alimentation en air frais est indépendant du dispositif d'aspiration (6).

8. Appareil selon la revendication 7, caractérisé en ce que l'air chaud (41) est délivré par le sèche-cheveux (37) en direction parallèle à l'axe de rotation du cylindre (2) et qu'à l'aide de plaques de déflection, il est dirigé perpendiculairement à la surface du cylindre enrouleur.

9. Appareil selon la revendication 8, caractérisé en ce que la buse à air chaud (3) est pivotable entre deux positions (I, II), et que dans la première position (I), il se produit un courant d'air chaud tangentiel sur les cheveux (7) depuis la racine jusqu'à la pointe, lors de la rotation du cylindre dans l'un des sens de rotation, et dans la position (II), il se produit un courant tangentiel sur les cheveux (7) depuis la racine vers la pointe, dans l'autre direction de rotation.

10. Appareil selon la revendication 9, caractérisé en ce que dans les positions (I, II) mentionnées, les éléments de contact électrique (50, 51) sont reliés entre eux de façon que le moteur (19) du cylindre (2) soit toujours entraîné dans le sens de rotation approprié.
